# EUROPÄISCHE PATENTSCHRIFT

(11) **EP 1 457 263 B1**
(45) Veröffentlichungstag und Bekanntmachung des Hinweises auf die Patenterteilung: **11.10.2006**
(21) Anmeldenummer: 04004919.9
(22) Anmeldetag: 03.03.2004
(51) Int. Cl.: B04B 11/08

(54) **Schälscheibe für eine Zentrifuge**
Skimmer disk for a centrifuge
Disque d'épluchage pour une centrifugeuse

(30) Priorität: 14.03.2003 DE 10311610
(43) Veröffentlichungstag der Anmeldung: 15.09.2004
(73) Patentinhaber: Westfalia Separator AG, 59302 Oelde (DE)
(72) Erfinder: Thiemann, Ludgar, 59302 Oelde (DE); Kassera, Volker, Dr.-Ing., 72181 Starzach-Sulzau (DE)
(74) Vertreter: Specht, Peter

(56) Entgegenhaltungen:
- US-A- 2 667 338

## Beschreibung

Die Erfindung betrifft eine Schälscheibe mit einem Ableitungskanal für eine Flüssigkeitsphase aus einer Zentrifuge, insbesondere aus einem Separator, gemäß dem Oberbegriff des Anspruchs 1.

Schälscheiben - auch Greifer genannt - für Zentrifugen sind in verschiedensten Ausführungsformen bekannt, so aus der gattungsgemäßen Druckschrift US-A-2,667,338. Ihre Aufgabe ist es, eine Flüssigkeitsphase aus einer Zentrifuge abzuleiten. Viele der bekannten Lösungen sind aufgrund ihrer Konstruktionsart relativ aufwendig herstellbar. Beispiele dieser Art zeigen die EP-B-0 892 680, die WO-A-8807893, die US-A-4,406,652, die US-A-2,230210 oder die EP-B-0 756 523.

Zum Stand der Technik wird auch noch die GB-A-987023 genannt.

In der Praxis werden je nach Anzahl der abzuleitenden Flüssigkeitsphasen eine oder mehrere der Schälscheiben konzentrisch zur Drehachse der Zentrifuge angeordnet. So ist es beispielsweise bekannt, die Schälscheiben auf ein Zulaufrohr eines Separators aufzusetzen. Die Schälscheiben weisen ferner i.allg. einen scheiben- oder tellerförmigen Grundabschnitt auf, an den sich vorzugsweise ein rohrförmiger Abschnitt anschließt. Relativ zur rotierenden Zentrifuge stehen sie im allgemeinen still. Sie weisen wenigstens einen Ableitungskanal auf, mit dem wiederum vom Einlass am Außenumfang des scheibenförmigen Abschnitts Flüssigkeit zu einem Auslass in einen oder mehrere axialen Ableitungskanal/kanäle im rohrförmigen Abschnitt umgeleitet und von dort aus der Zentrifuge abgeleitet wird. Der wenigstens eine Ableitungskanal lenkt die Flüssigkeit im scheibenförmigen Abschnitt bei einer bekannten Variante beispielsweise um etwas mehr als 90° aus der Strömungsrichtung am Außenumfang der Schälscheibe in einem Bogen nach innen hin um.

Es ist bekannt, den Einlass des Ableitungskanals spitzwinklig zur Strömungsrichtung auszurichten und diesen sodann vom Außenumfang der Schälscheibe in einem Bogen nach innen zu führen.

Diese Konstruktion hat sich an sich bewährt. Problematisch ist insbesondere der Effekt der Kavitation. Die Verringerung dieses Effektes der Kavitation und vorzugsweise auch eine Verringerung der Anregung flüssigkeitserregter Schwingungen ist die Aufgabe der Erfindung.

Die Erfindung löst diese Aufgabe durch den Gegenstand des Anspruchs 1.

Vorteilhafte Ausgestaltungen sind den Unteransprüchen zu entnehmen.

Nach der Erfindung ist wenigstens die Wandungskontur des Ableitungskanals ganz oder abschnittsweise wellenförmig ausgebildet, wobei die Wellenform durch wenigstens eine Wellenkontur gebildet ist, welche zumindest einen Wendepunkt aufweist. Die Wellenkonturen verringern den Kavitationseffekt, insbesondere im Eckbereich und verringern zusätzlich den Effekt flüssigkeitserregter Schwingungen. Diesbezüglich ist es vorteilhaft, wenn die Steigung α der Wellenkonturen in ihren Wendepunkten relativ zur Kurvennormalen K kleiner als 20° ist.

Nachfolgend wird die Erfindung anhand von Ausführungsbeispielen unter Bezug auf die Zeichnung näher beschrieben. Es zeigt:
- Fig. 1: einen Querschnitt einer Schälscheibe senkrecht zur Drehachse.

Die Schälscheibe 1 weist einen zumeist axial relativ kurzen, zylindrischen, scheibenförmigen Grundabschnitt 2 auf, an den sich senkrecht zur Bildebene ein hier nicht zu erkennender rohrförmiger Abschnitt kleineren Durchmessers anschließt.

Fig. 2 - der DE 199 12 773 A1 entnommen - zeigt, wie ein rohrförmiger Abschnitt 10 beispielhaft nach dem Stand der Technik oder auch nach der Erfindung, wo dieser Bereich vorzugsweise nicht verändert wird, aussehen kann.

Im scheibenförmigen Abschnitt 2 ist ein Ableitungskanal 3 für eine Flüssigkeitsphase ausgebildet. Der Einlass 8 des Ableitungskanal 3 ist relativ zur Strömungsrichtung der Flüssigkeit L spitzwinklig ausgerichtet. Sodann verläuft der Ableitungskanal 3 vom Außenumfang der Schälscheibe 1 in einem Bogen nach innen. Hier erfolgt im scheibenförmigen Abschnitt etwa eine Umlenkung um etwas mehr als 90° in einen Ringkanal rund um das Zulaufrohr oder einen oder mehrere Kanäle 11 (z.B. nach Art der Fig. 2) am Schaft.

Zur Verbesserung der Strömungsverhältnisse und zur Verringerung von Kavitation wird wenigstens die Kontur einer Wandung 4, 5 - bei einem runden oder mehreckigen, insbesondere rechteckigen - Querschnitt ganz oder abschnittsweise wellenförmig ausgestaltet bzw. mit wenigstens einer Wellenkontur 6a, 6b; 7a, 7b versehen.

Eine Welle mit einer Wellenlänge λ, besteht hier definitionsgemäß aus zwei (Halb-)Wellenkonturen 6a und 6b oder 7a und 7b, welche relativ zu einer hier gestrichelt dargestellten Kurvennormalen K, welche durch die Wendepunkte der Welle verläuft, positiv und negativ ausgerichtet sind und die jeweils eine Wellenlänge λ/2 aufweisen.

Bevorzugt weist die Wandung 4, 5 vom Einlass 8 zum Auslaß 9 hin keine scharfen Kanten auf, d.h., eine die Kontur der Wandung(en) 4, 5 beschreibende Funktion (z.B. eine Sinusfunktion) ist an jeder Stelle mit Ausnahme des Ein- und des Auslasses 8, 9 aus dem Ableitungskanal 3 und mit Ausnahme der Eckbereiche (z.B. bei einem nichtrunden, rechteckigen Querschnitt) differenzierbar.

Bevorzugt ist eine Mehrzahl von Wellenkonturen 6a, 6b; 7a, 7b vorgesehen. Mindestens soll eine Wand wenigstens abschnittsweise mit einer (Halb-)Wellenkontur 7a ausgestattet sein, insbesondere im Einlaufbereich und wiederum besonders vorteilhaft die Wandung 5, welche dem spitzwinkligen Eckbereich E gegenüber liegt.

Die Wellenkonturen 6a, 6b; 7a, 7b können - müssen aber nicht - hinsichtlich ihrer Geometrie einer trigonometrische Formel, z.B. einer Sinuskurve, folgen. Ihre Wellenlänge λ/2 soll größer, insbesondere wenigstens zweimal größer, sein als ihre Amplitude A.

Nach einer weiteren Variante ist es auch denkbar, dass die Wellenkonturen an den verschiedenen Wandungen zueinander phasenversetzt sind. In verschiedenen Bereichen der Wandung(en) des Ableitungskanals 3 können daher gleichphasige oder auch nicht gleichphasige Wellenkonturen 6a, 6b; 7a, 7b in der Wandung ausgebildet sein bzw. es können sich gleichphasige Wellenkonturen 6a, 6b; 7a, 7b gegenüberliegen (z.B. derart, dass die Breite des Ableitungskanals konstant ist) oder es können z.B. auch gegenphasige Wellenkonturen ausgebildet sein.

Nach einer Variante kann sich die Wellenlänge kann vom Einlass 8 zum Auslass 9 auch verändern, z.B. kontinuierlich erhöhen oder verringern. Insbesondere dies verringert unerwünschte Schwingungseffekte nochmals weiter.

Vorteilhaft beträgt die Steigung α der Wellenkonturen in ihren Wendepunkten W relativ zur bevorzugt wendepunktfreien Kurvennormalen K durch die Wendepunkte W weniger als 20°.

Die Flüssigkeit L strömt mit einer Geschwindigkeit v in den Ableitungskanal 3 hinein. Die Wellenkonturen 6, 7 verringern den Kavitationseffekt, insbesondere im Eckbereich E.

### Bezugszeichenliste

- Schälscheibe: 1
- Grundabschnitt: 2
- Ableitungskanal: 3
- Strömungsrichtung: V
- Wandung: 4, 5
- Wellenkonturen: 6a, 6b; 7a, 7b
- Einlass: 8
- Auslass: 9
- Rohrförmiger Abschnitt: 10
- Kanal: 11
- Wellenlänge: λ
- Amplitude: A
- Flüssigkeit: L
- Kurvennormale: K
- Wendepunkte: W
- Eckbereich: E
- Steigung: α

## Patentansprüche

1. Schälscheibe (1) für eine Zentrifuge, insbesondere für einen Separator, mit
a) einem scheibenförmigen Grundabschnitt (2), an den sich vorzugsweise ein rohrförmiger Abschnitt anschließt,
b) wobei im Grundabschnitt (2) wenigstens ein sich vom Außenumfang des Grundabschnittes spitzwinklig zur Strömungsrichtung beginnend in einem Bogen nach innen erstreckender Ableitungskanal (3) für eine Flüssigkeitsphase ausgebildet ist, der einen Einlass (8) und einen Auslaß (9) aufweist,
**dadurch gekennzeichnet, daß**
c) die Wandungskontur des Ableitungskanals (3) ganz oder abschnittsweise wellenförmig ausgebildet ist, wobei die Wellenform durch wenigstens eine Wellenkontur (6a, 6b; 7a, 7b) gebildet ist, welche zumindest einen Wendepunkt (W) aufweist.

2. Schälscheibe nach Anspruch 1, **dadurch gekennzeichnet, dass** eine die Kontur der Wandung(en) (4, 5) beschreibende Funktion an jeder Stelle mit Ausnahme des Ein- und des Auslasses (8, 9) aus dem Ableitungskanal und mit Ausnahme der Eckbereiche eines eckigen Ableitungskanals differenzierbar ist.

3. Schälscheibe nach einem der vorstehenden Ansprüche, **dadurch gekennzeichnet, dass** mindestens eine der Wandungen (4, 5) wenigstens abschnittsweise mit einer einzelnen der Wellenkonturen (7a) versehen ist.

4. Schälscheibe nach einem der vorstehenden Ansprüche, **dadurch gekennzeichnet, dass** mindestens eine Wand wenigstens über die erste Hälfte des Wege des Ableitungskanals abschnittsweise mit einer der Wellenkonturen (7a) versehen ist.

5. Schälscheibe nach einem der vorstehenden Ansprüche, **dadurch gekennzeichnet, dass** die Wellenkonturen (6a, 6b; 7a, 7b) einer trigonometrischer Formel nachgebildet sind.

6. Schälscheibe nach einem der vorstehenden Ansprüche, **dadurch gekennzeichnet, dass** die Wellenkonturen (6a, 6b; 7a, 7b) hinsichtlich ihrer Geometrie einer Sinuskurve nachgebildet sind.

7. Schälscheibe nach einem der vorstehenden Ansprüche, **dadurch gekennzeichnet, dass** die Wellenlänge λ/2 der Wellenkonturen (6a, 6b; 7a, 7b) größer, insbesondere wenigstens zweimal größer, ist als ihre Amplitude A.

8. Schälscheibe nach einem der vorstehenden Ansprüche, **dadurch gekennzeichnet, dass** in verschiedenen Bereichen der Wandung(en) des Ableitungskanals (3) gleichphasige Wellenkonturen (6a, 6b; 7a, 7b) in der Wandung ausgebildet sind.

9. Schälscheibe nach einem der vorstehenden Ansprüche, **dadurch gekennzeichnet, dass** in verschiedenen Bereichen der Wandung(en) des Ableitungskanals (3) nicht gleichphasige Wellenkonturen (6a, 6b; 7a, 7b) in der Wandung ausgebildet sind.

10. Schälscheibe nach einem der vorstehenden Ansprüche, **dadurch gekennzeichnet, dass** sich die Wellenlänge (P) der Wellenkonturen (6a, 6b; 7a, 7b) vom Einlass (10) zum Auslass (11) verändert.

11. Schälscheibe nach einem der vorstehenden Ansprüche, **dadurch gekennzeichnet, dass** sich die Wellenlänge (P) der Wellenkonturen (6a, 6b; 7a, 7b) vom Einlass (10) zum Auslass (11) kontinuierlich erhöht.

12. Schälscheibe nach einem der vorstehenden Ansprüche, **dadurch gekennzeichnet, dass** die Wellenkonturen an den verschiedenen Wandungen (4, 5) zueinander phasenversetzt sind.

13. Schälscheibe nach einem der vorstehenden Ansprüche, **dadurch gekennzeichnet, dass** die Steigung (α) der Wellenkonturen (6a, 6b; 7a, 7b) in ihren Wendepunkten relativ zur Kurvennormalen (K) kleiner als 20° ist.

## Claims

1. Skimmer disc (1) for a centrifuge, in particular for a separator, comprising
a) a disc-shaped base section (2), adjoined preferably by a tubular section,
b) in the base section (2) there is configured at least one discharge duct (3) for a liquid phase, which discharge duct extends inwards, starting in an arc, from the outer circumference of the base section at an acute angle to the flow direction and has an inlet (8) and an outlet (9)
**characterized in that**
c) the wall contour of the discharge duct (3) is configured wholly or in sections in waves, the wave shape being formed by at least one wave contour (6a, 6b; 7a, 7b), which has at least one turning point (W).

2. Skimmer disc according to Claim 1, **characterized in that** a function, describing the contour of the wall(s) (4, 5), is differentiable at all points with the exception of the inlet and outlet (8, 9) from the discharge duct and with the exception of the corner regions of an angular discharge duct.

3. Skimmer disc according to one of the preceding claims, **characterized in that** at least one of the walls (4, 5) is provided, at least in sections, with a single one of the wave contours (7a).

4. Skimmer disc according to one of the preceding claims, **characterized in that** at least one wall, at least over the first half of the path of the discharge duct, is provided in sections with one of the wave contours (7a).

5. Skimmer disc according to one of the preceding claims, **characterized in that** the wave contours (6a, 6b; 7a, 7b) are modelled on a trigonometric formula.

6. Skimmer disc according to one of the preceding claims, **characterized in that** the wave contours (6a, 6b; 7a, 7b) are modelled, in terms of their geometry, on a sine curve.

7. Skimmer disc according to one of the preceding claims, **characterized in that** the wave length λ/2 of the wave contours (6a, 6b; 7a, 7b) is greater, in particular at least twice as great, as their amplitude A.

8. Skimmer disc according to one of the preceding claims, **characterized in that**, in various regions of the wall(s) of the discharge duct (3), equiphase wave contours (6a, 6b; 7a, 7b) are configured in the wall.

9. Skimmer disc according to one of the preceding claims, **characterized in that**, in various regions of the wall(s) of the discharge duct (3), non-equiphase wave contours (6a, 6b; 7a, 7b) are configured in the wall.

10. Skimmer disc according to one of the preceding claims, **characterized in that** the wave length (P) of the wave contours (6a, 6b; 7a, 7b) varies from the inlet (10) to the outlet (11).

11. Skimmer disc according to one of the preceding claims, **characterized in that** the wave length (P) of the wave contours (6a, 6b; 7a, 7b) increases continuously from the inlet (10) to the outlet (11).

12. Skimmer disc according to one of the preceding claims, **characterized in that** the wave contours on the various walls (4, 5) are phase-offset from one another.

13. Skimmer disc according to one of the preceding claims, **characterized in that** the gradient (α) of the wave contours (6a, 6b; 7a, 7b) in their turning points relative to the curve normal (K) is less than 20°.

## Revendications

1. Disque de raclage (1) pour une centrifugeuse, en particulier pour un séparateur, comportant
a) une partie de base (2) en forme de disque, à laquelle est aboutée de préférence une partie tubulaire,
b) au moins un conduit d'évacuation (3) pour une phase liquide étant réalisé dans la partie de base (2), lequel s'étend vers l'intérieur en décrivant une courbe en partant en angle aigu dans le sens d'écoulement depuis le pourtour extérieur de la partie de base et lequel comporte une entrée (8) et une sortie (9),
**caractérisé en ce que**
c) le contour de la paroi du conduit d'évacuation (3) est réalisé en totalité ou par zones selon une forme ondulée, ladite forme ondulée étant formée par au moins un contour ondulé (6a, 6b ; 7a, 7b) qui contient au moins un point d'inflexion (W).

2. Disque de raclage selon la revendication 1, **caractérisé en ce qu'**une fonction décrivant le contour de la ou des paroi(s) (4, 5) est différenciable à chaque emplacement à l'exception de l'entrée (8) et de la sortie (9) hors du conduit d'évacuation et à l'exception d'un conduit d'évacuation angulaire.

3. Disque de raclage selon l'une quelconque des revendications précédentes, **caractérisé en ce qu'**au moins une des parois (4, 5) est munie au moins par zones d'un seul des contours ondulés (7a).

4. Disque de raclage selon l'une quelconque des revendications précédentes, **caractérisé en ce qu'**au moins une paroi, au moins sur la première moitié du trajet du conduit d'évacuation, est munie par zones de l'un des contours ondulés (7a).

5. Disque de raclage selon l'une quelconque des revendications précédentes, **caractérisé en ce que** les contours ondulés (6a, 6b ; 7a, 7b) reproduisent une formule trigonométrique.

6. Disque de raclage selon l'une quelconque des revendications précédentes, **caractérisé en ce que** la forme géométrique des contours ondulés (6a, 6b ; 7a, 7b) reproduit une courbe sinusoïdale.

7. Disque de raclage selon l'une quelconque des revendications précédentes, **caractérisé en ce que** la longueur d'onde λ/2 des contours ondulés (6a, 6b ; 7a, 7b) est supérieure, en particulier au moins deux fois supérieure, à leur amplitude A.

8. Disque de raclage selon l'une quelconque des revendications précédentes, **caractérisé en ce que**, dans différentes zones de la ou des paroi(s) du conduit d'évacuation (3), des contours ondulés (6a, 6b ; 7a, 7b) équiphases sont réalisés dans la paroi.

9. Disque de raclage selon l'une quelconque des revendications précédentes, **caractérisé en ce que**, dans différentes zones de la ou des paroi(s) du conduit d'évacuation (3), des contours ondulés (6a, 6b ; 7a, 7b) non équiphases sont réalisés dans la paroi.

10. Disque de raclage selon l'une quelconque des revendications précédentes, **caractérisé en ce que** la longueur d'onde (P) des contours ondulés (6a, 6b ; 7a, 7b) varie depuis l'entrée (10) jusqu'à la sortie (11).

11. Disque de raclage selon l'une quelconque des revendications précédentes, **caractérisé en ce que** la longueur d'onde (P) des contours ondulés (6a, 6b ; 7a, 7b) augmente en continu depuis l'entrée (10) jusqu'à la sortie (11).

12. Disque de raclage selon l'une quelconque des revendications précédentes, **caractérisé en ce que** les contours ondulés sont décalés en phase les uns par rapport aux autres sur les différentes parois (4, 5).

13. Disque de raclage selon l'une quelconque des revendications précédentes, **caractérisé en ce que** la pente (α) des contours ondulés (6a, 6b ; 7a, 7b) est inférieure à 20° dans les points d'inflexion par rapport à la normale des courbes (K).
